# FASCICULE DE BREVET EUROPEEN

(11) **EP 0 042 312 B1**
(45) Date de publication et mention de la délivrance du brevet: **19.09.1984**
(21) Numéro de dépôt: 81400556.7
(22) Date de dépôt: 07.04.1981
(51) Int. Cl.: A61D 7/02

(54) **Dispositif d'insémination artificielle pour l'aviculture**
Gerät zur künstlichen Besamung von Geflügel
Artificial insemination device for poultry

(30) Priorité: 16.06.1980 FR 8013332
(43) Date de publication de la demande: 23.12.1981
(73) Titulaire: Cassou, Bertrand, F-61300 L'Aigle (FR); Cassou, Maurice, F-61300 L'Aigle (FR); Cassou, Robert, F-61300 L'Aigle (FR)
(72) Inventeur: Cassou, Bertrand, F-61300 L'Aigle (FR)
(74) Mandataire: Rodhain, Claude

## Description

La présente invention concerne les dispositifs d'insémination artificielle pour petits animaux, tels que poules et pintades, dits "mitraillettes", du type comprenant un corps dans lequel est montée coulissante une tige servant de piston qui coopère avec des moyens d'avance pas à pas actionnés par un organe de commande périodique qui est muni d'un organe de rappel en position de repos.

Le brevet FR-A-2 447 181 a pour objet des dispositifs de ce type dans lesquels un tube réservoir et éjecteur de semence dit "paillette" est fixé à l'avant du corps par des moyens de maintien de mainère que l'avant de ladite tige puisse pénétrer à l'intérieur de ce tube, tandis que l'organe de commande peut venir au contact d'une butée de limitation de course qui est réglable en position parallèlement à la tige. Un tel dispositif, dit "mitraillette", permet, à partir d'un volume donné de semence contenu dans le tube, d'effectuer plusieurs opérations successives d'insémination n'utilisant chacune qu'une fraction donnée ou dose, connue et parfaitement déterminée (10, 20 ou 50 micro- litres), ce qui autorise ainsi l'insémination successive de plusieurs animaux de petite taille.

Dans le mode de réalisation particulier décrit au brevet FR-A- 2 447 181, l'organe de commande périodique est réalisé sous la forme d'une gâchette qui est accessible de l'extérieur et à l'avant d'une poignée solidaire du corps et que l'on peut donc actionner manuellement.

Or, pour donner des résultants convenables, ces dispositifs. connus ne peuvent être utilisés que par une équipe de deux inséminateurs dont l'un saisit l'animal et procède à l'éversion du vagin de celui-ci, pour le maintenir alors des deux mains dans cette position, tandis que l'autre saisit s'appareil par sa poignée, introduit en douceur dans la vagin la gaine protectrice souple qui entoure et maintient habituellement le tube-réservoir et éjecteur de semence sur le corps du dispositif et actionne alors la gâchette dont le mouvement provoque un déplacement partiel de la tige et en conséquence l'éjection d'une dose de semence dans le vagin de l'animal, cette opération pouvant ensuite être répétée sur d'autres animaux jusqu'à épuisement du tube que l'on doit alors remplacer.

Toutefois, la cadence d'insémination se trouve, dans ce cas, limitée par le fait que l'insémination exige la présence d'une équipe de deux personnes.

C'est pourquoi la présente invention a pour but de fournir un dispositif du type considéré qui puisse être utilisé par une seule personne, et ceci à la même cadence qu'avec les dispositifs connus, tout en fournissant bien entendu, des résultats aussi bons.

A cet effet, l'invention a pour objet un dispositif du type comprenant d'une part un corps présentant un avant et un arrière dans lequel est montée coulissante, suivant un axe d'éjection, une tige servant de piston qui coopère avec des moyens d'avance pas à pas manis d'un organe de rappel en position de repos et actionnés par un organe de commande périodique à pas determiné par contact sur une butée de limitation de course réglable sur le corps, et d'autre part un tube-réservoir et éjecteur de semence qui est fixé à l'avant du corps et suivant l'axe d'éjection par des moyens de maintien de manière que l'avant de ladite tige puisse pénétrer à l'intérieur de ce tube-réservoir et éjecteur de semence, caractérisé en ce qu'il lui est associé un ensemble de support monté fixe sur un châssis suivant une direction parallele à l'axe d'éjection et sur lequel est monté coulissant, suivant cette direction dite axe de coulissement, un ensemble de fixation du corps sur l'ensemble de support, l'ensemble de fixation étant lui-même solidaire par une liaison divigée vers l'avant, d'un poussoir disposé à un niveau plus avancé que celui de l'orifice de sortie du tube-réservoir et éjecteur de semence, tandis que l'organe de commande périodique à pas présente une extrémité de commande qui fait saillie à l'arrière du corps du dispositif et est située, dans sa position de repos, en appui sur une butée fixe solidaire de l'ensemble de support.

Grâce à cet agencement, l'inséminateur, qui n'a dans ce cas besoin d'aucune aide, saisit l'animal, procède comme à l'habitude à l'éversion, puis, en maintenant l'animal des deux mains, il le présente devant l'appareil et le pousse de manière à faire pénétrer l'extrémité de la gaine dans la vagin, sur une distance d'environ par exemple 3 cm; une fois cette mise en place effectuée, le dos de l'une des deux mains de l'opérateur est venue au contact du poussoir du support auxiliaire, et il peut alors poursuivre un mouvement de poussée simultanée de l'animal et du poussoir, puisque ce dernier entraîne avec lui la mitraillette vers l'arrière par rapport au support; pendant ce recul, la partie arrière de l'organe de commande s'appuyant contre la butée du support, le mouvement relatif qui en résulte entre cet organe et le corps de l'appareil provoque l'actionnement des moyens d'avance de la tige servant de piston et par conséquent l'injection d'une dose de semence dans le vagin de l'animal. L'opérateur retire alors l'animal et l'appareil est prêt pour une nouvelle insémination.

Da manière particulièrement avantageuse, il peut être prévu, d'une part, que le poussoir est monté mobile en translation par rapport à l'ensemble de fixation suivant ledit axe de coulissement, des moyens d'immobilisation amovibles étant prévus entre ce poussoir et la liaison le reliant à cet ensemble, et d'autre part, que ce même poussoir est ajustable par rapport à l'ensemble de fixation, suivant une direction transversale perpendiculaire à la tige servant de piston, le poussoir proprement dit êtant monté mobile suivant une direction transversale à la tige servant de piston. Ces diverses dispositions permettent un réglage parfait de la position du poussoir afin que l'opérateur puisse manoeuvrer avec une facilité maximale. De préférence, il peut être aussi prévu que la tige servant de piston soit disposée au-dessus de l'axe de coulissement, tandis que par ailleurs, l'ensemble de support comprend une partie orientable autour d'un axe horizontal perpendiculaire à la tige servant de piston et à l'axe de coulissement, ceci favorisant également la facilité de manoeuvre du dispositif.

Dans un mode de réalisation particulier de l'invention, la liaison de l'ensemble de fixation avec le poussoir comprend une tige disposée suivant l'axe de coulissement montée à une extrémité coulissante dans un tube qui fait partie de l'ensemble de support, et solidaire à l'autre extrémité du poussoir, tandis que de préférence, ce même ensemble de fixation comprend un bloc de fixation du corps du dispositif, solidaire de la tige coulissante, mais disposé à l'extérieur du tube de support, le poussoir étant solidaire d'un bloc monté coulissant et rotatif sur l'extrémité de la tige coulissante et fixé sur celle-ci par une vis d'immobilisation. Ces caractéristiques particulières de réalisation permettant une fabrication simple, un montage aisé et un réglage parfait.

D'autres caractéristiques et avantages de l'invention ressortiront de la description qui va suivre, à titre d'exemple non limitatif, et en regard des dessins annexés, sur lesquels:
La Fig. 1 représente une vue de dessus d'un dispositif suivant un mode de réalisation particulier conforme à l'invention;
La Fig. 2 représente une vue de derrière de ce dispositif de la Fig. 1, prise en coupe suivant la ligne 2-2, sur lequel on a retiré la "mitraillette".

Le dispositif représenté comprend, d'une part, un appareil d'insémination artificielle proprement dit 1, dit "mitraillette" et, d'autre part, un support 2.

L'appareil 1 comprend un corps 3 analogue à celui d'un pistolet et présentant une poignée 4 disposée transversalement par rapport à un axe X-X suivant lequel est montée coulissante une tige servant de piston 5, dont une extrémité fait saillie à l'arrière du corps 3, tandis que son extrémité avant peut pénétrer à l'intérieur d'un tube-réservoir et éjecteur 6 qui est fixé à l'avant du corps 3 et qui est maintenu sur celui-ci à l'aide d'une gaine protectrice souple 7 présentant un orifice extrême 8.

Le corps 3 renferme des moyens d'avance pas à pas constitués par deux plaquettes 9, percées et enfilées avec un faible jeu sur la tige servant de piston et qui sont maintenues vers l'arrière, en appui sur une butée centrale 10 du corps que traverse la tige 5, sous l'action d'un ressort de rappel 11 qui entoure cette même tige.

Parallèlement à l'axe X-X, et entre la tige 5 et la poignée 4, une tige de commande 12 est montée coulissante à l'intérieur du corps 3, de manière à faire saillie à une extrémité 12a à l'arrière du corps, tandis que son autre extrémité, située à l'intérieur de ce corps, se trouve disposée en regard d'une butée de même axe constituée par une vis 13 engagée dans un filetage du corps et dont la tête est disposée à l'extérieur. Transversalement, cette tige 12 porte un doigt 14 qui traverse une lumière ménagée dans un manchon 15 fixé sur le corps 3 et qui sert de guidage à la tige 12 en faisant également saillie à l'arrière du corps, de mainère que l'extrémité de ce doigt 14 soit située à l'arrière des plaquettes 9.

A l'arrière de la butée 10 et également à l'intérieur du corps 3, se trouve disposée une plaquette anti-recul 16 qui est également percée et enfilée sur la tige 5, et qui s'appuie normalement vers l'arrière, sous l'action d'un ressort de rappel 17 disposé autour de la tige 5, d'une part, sur une collerette 18 montée coulissante sur le manchon 15 à l'arrière du corps 3 et, d'autre part, sur une butée fixe 19 située de l'autre côté de la tige 5, mais avec un léger décalage vers l'avant, de manière que cette plaquette soit inclinée par rapport à la tige et l'immobilise donc par coincement grâce au bord de son perçage, contre tout mouvement vers l'arrière.

Le support 2 comprend un ensemble de support proprement dit 20, qui est constitué par un tube 21 disposé suivant un axe Y-Y parallèle à l'axe X-X et qui est serré à son extrémité arrière, par des vis 22, entre les deux mâchoires d'un bloc de support 23. Celui-ci est solidaire de l'extrémité d'un tube 24 qui est disposé suivant un axe horizontal Z-Z perpendiculaire à l'axe Y-Y, est à l'opposé de l'appareil 1, ce tube 24 étant monté oscillant autour de l'axe Z-Z sur un châssis fixe, non représenté, tel que par exemple un trépied destiné à reposer sur le sol, ce qui permet d'orienter le tube 21 vers le haut ou vers le bas, par rapport à la position horizontale normale de l'axe Y-Y, le tube étant immobilisé dans la position choisie à l'aide de moyens d'immobilisation tels que des vis, non représentées.

Sur le tube de support 21, se trouve monté coulissant, suivant l'axe Y-Y, un ensemble de fixation 25 qui comprend une tige 26 montée coulissante dans deux paliers disposés l'un 27a à l'extrémité arrière du tube 21 et l'autre 27b à l'intérieur d'un écrou taraudé 28 fixé à l'extrémité avant du tube 21. A peu près au milieu de sa longueur située à l'extérieur du bloc 23, la tige 26 porte deux tronçons de tige 29a et 29b qui sont fixés sur elle transvesalement et perpendiculairement à l'axe Z-Z, de manière à constituer avec cette tige un élément en forme de croix dont les deux bras peuvent coulisser dans des lumières 30 ménagées dans le tube 21 suivant la direction Y-Y. Le bras 29b dirigé ver le haut est rendu solidaire d'un bloc de fixation 31 qui est de forme parallélipipédique et orienté vers le haut, et est constitué de deux parties qui peuvent être réunies par des vis 32 et délimitent entre elles un passage de serrage 33 destiné à recevoir la poignée 4 de l'appareil 1 dont il présente à peu près la section. La fixation du bloc 31 sur le bras 29b se fait à l'aide d'un taraudage 34 de ce bloc dans lequel s'engage ce bras, celui-ci étant immobilisé par deux vis de serrage 35 qui peuvent venir s'appuyer dans un embrèvement 36 du bras 29b et sont disposées parallèlement à l'axe Z-Z. La face 37 du bloc 31 tournée vers le tube 21 présente une forme de secteur cylindrique de manière à pouvoir glisser longitudinalement sur ce tube. L'ensemble de fixation constitué par la tige 26 et le bloc 31 est maintenu en appui contre une entretoise cylindrique 38 s'appuyant elle-même sur le palier avant 27b, sous l'action d'un ressort de rappel 39 qui prend lui-même appui sur le palier arrière 27a.

Cet ensemble de fixation est lui-même solidaire d'un ensemble-poussoir 40 monté à l'extrémité avant de la tige 26 qui se prolonge au-delà du palier 27b sur une longueur au moins égale à celle du tube 21. Cet ensemble comprend une pièce cylindrique creuse 40a, d'axe Y-Y, à l'avant de laquelle est vissée une barre transversale 41 qui est disposée du même côté que le tube 24, l'ensemble de la pièce 40a et de la barre 41 étant monté coulissant sur l'éxtrémité de la tige 26 qui présente par ailleurs un embrèvement 42 sur le fond duquel peut venir s'appuyer une vis d'immobilisation 43 orientée perpendiculairement à la tige 26, tandis qu'une pièce cylindrique mince 44 réunit la pièce 40a au tube 21 de manière à servir de cache protecteur à la tige 26. Sur l'extrémité transversale de la barre 41 est montée coulissante une partie 45a en forme de moyeu prévue à l'arrière d'un disque 45, qui est disposée suivant un plan perpendiculaire à l'axe Y-Y et en avant de l'extrémité de la tige 26 qui traverse la barre 41, le moyeu 45a pouvant être immobilisé en position sur la barre 41, à l'aide d'un vis de réglage 46 perpendiculaire à celle-ci. Le disque 45 sert de poussoir proprement dit, et est revêtu à cet effet d'un revêtement souple constitué par exemple de mousse collée 45b.

Autour du tube de support 21, et appliquée sur la face avant du bloc 23, se trouve montée pivotante une plaquette 47 disposée perpendiculairement à l'axe Y-Y et qui porte sur un bord une butée 47a disposée axialement en regard de l'extrémité arrière 12a du doigt de commande 12 de l'appareil 1, un autre bord de cette plaquette 47 présentant par ailleurs une lunière oblongue de règlage 48 dans laquelle peut se débattre une vis de réglage et de maintien 49 qui est fixée dans le bloc 23 perpendiculairement à la plaquette 47 de manière à permettre une légère rotation de cette plaquette 47 autour du tube 21 pour amener la butée 47a exactement en regard de la tige 12.

Dans la position d'utilisation, l'appareil 1 se trouve donc maintenu dans le bloc de fixation 31 par sa poignée 4, de manière que l'axe X-X de la tige servant de piston se trouve située, d'une part, à une certaine distance latérale par rapport au poussoir 45 et, d'autre part, à une certaine distance verticale au-dessus de celui-ci, tandis que, par ailleurs, l'orifice 8 de la gaine 7 se trouve situé légèrement en retraite par rapport à ce disque 45. Par ailleurs, lextrémité arrière 12a de la tige de commande 12, dont le doigt latéral 14 est situé juste en arrière des plaquettes 9, vient en appui sur la butée 47a du support, tandis que, par ailleurs, son extrémité avant se trouve disposée à une certaine distance d de l'extrémité de la vis 13.

Le fonctionnement du dispositif ainsi décrit est le suivant:
L'inséminateur saisit l'animal, et parès avoir procédé à l'éversion du vagin, amène doucement celui-ci en regard de la gaine souple 7 pour enfoncer l'extrémité de cette dernière d'environ 3 cm à l'intérieur du vagin. Dans cette position, le dos de la main droite de l'opérateur se trouve venir pratiquement au contact du poussoir 45. Jusqu'à cet instant, l'ensemble constitué par l'appareil 1 et le support 2 n'a encore subi aucun déplacement, seul l'animal ayant été engagé sur l'extrémité de la gaine 7.

L'opérateur continue alors à pousser doucement l'animal qu'il maintient, tout en appuyant simultanément du dos de la main sur le poussoir 45. Ce mouvement du poussoir se transmet à l'ensemble-poussoir constitué par la barre 41 et la pièce 40a, ainsi qu'à l'ensemble de fixation constitué par la tige 26 et le bloc 31, de sorte que ce même mouvement se transmet également, par l'intermédiaire de sa poignée 4, à l'ensemble de l'appareil 1. Dans ce mouvement de recul simultané du poussoir 45 et de l'appareil 1, le corps 3 de celui-ci se déplace vers l'arrière par rapport à la tige 12 qui est maintenue immobile en appui contre la butée 47a du support.

En raison de ce mouvement relatif du corps 3 par rapport à la tige 12, les plaquettes 9 prennent une position inclinée sous l'action du doigt transversal 14, de sorte que, par coincement du perçage central de ces plaquettes sur la tige 5, ces plaquettes sont rendues solidaires de cette tige, et l'ensemble est maintenu immobile par le doigt 14 tandis que le corps 3 de l'appariel continue à reculer. Ce mouvement relatif de la tige 5 par rapport à l'appareil provoque l'éjection dans le vagin de l'animal d'une dose de la semence contenue dans le tube-réservoir 6. Cette éjection correspond à la course d qui est permise jusqu'à ce que la vis 13 vienne au contact de la tige 12. La dose éjectée est donc fonction de cette course d et celle-ci est réglable à l'aide de la vis de réglage 13.

Cette course est extrêmement faible, par exemple de l'ordre de 6 mm, de sorte que le mouvement effectué par l'inséminateur sur le poussoir 45 est extrêmement réduit et est interrompu dès que l'éjection a eu lieu, l'inséminateur séparant alors l'animal de l'appareil par un mouvement inverse.

Cette opération, qui ne nécessite qu'un seul inséminateur, peut être répétée plusieurs fois sur différents animaux jusqu'à ce que le tube-réservoir soit vide, la tige ayant pénétre jusqu'à son extrémité. Le rappel vers l'arrière de la tige 5 s'obtient malgré la présence de la plaquette anti-recul 16, en repoussant la collerette 18 vers l'avant sur le manchon 15.

Pour obtenir une efficacité maximale, l'inséminateur peut régler parfaitement la position du poussoir 45 par rapport à l'extrémité 8 de la gaine 7, et ceci suivant les trois directions de l'espace, puisqu'en libérant la vis 43 il peut faire glisser l'ensemble-poussoir sur la tige 26, ainsi que l'orienter autour de cette tige, et qu'enfin en libérant la vis 46 il peut faire glisser ce poussoir sur la barre 41.

## Revendications

1. Dispositif d'insémination artificielle pour petits animaux, du type comprenant d'une part un corps (3) présentant un avant et un arrière dans lequel est montée coulissante, suivant un axe d'éjection (X-X), une tige (5) servant de piston qui coopère avec des moyens d'avance pas à pas (9, 10, 11) munis d'un organe (11 ) de rappel en position de repos et actionnés par un organe de commande périodique (12, 14, 18) à pas (d) determiné par contact sur une butée de limitation de course (13) réglaire sur le corps (3), et d'autre part un tube-réservoir et éjecteur de semence (6) qui est fixé à l'avant du corps (3) et suivant l'axe d'éjection (X-X) par des moyens de mainten (7) de manière que l'avant de ladite tige (5) puisse pénétrer à intérieur de ce tube (6) - réservoir et éjecteur de semence, caractérisé en ce qu'il lui est associé un ensemble de support (20) monté fixe sur un châssis suivant une direction (Y-Y) parallèle à l'axe d'éjection (X-X) et sur lequel est monté coulissant, suivant cette direction (Y-Y) dite axe de coulissement, un ensemble de fixation (25) du corps (3) sur l'ensemble de support (20), l'ensemble de fixation (25) étant lui-même solidaire par une liaison (26) dirigée vers l'avout, d'un poussoir (45) disposé à un niveau plus avancé que celui de l'orifice de sortie (8) du tube-réservoir et éjecteur de semence (6), tandis que l'organe de commande périodique (12, 14, 18) à pas (d) présente une extrémité de commande (12a) qui fait saillie à arrière du corps (3) du dispositif et est située dans sa position de repos, en appui sur une butée fixe (47a) solidaire de l'ensemble de support (20).

2. Dispositif suivant la présente revendication 1, caractérisé en ce que le poussoir (45) est monté mobile en translation par rapport à l'ensemble de fixation (25) suivant ledit axe de coulissement (Y-Y), des moyens d'immobilisation amovibles (43) étant prévus entre ce poussoir (45) et la liaison (26) le reliant à cet ensemble (25).

3. Dispositif suivant l'une quelconque des revendications 1 et 2, caractérisé en ce que l'ensemble de fixation (25) est monté libre en coulissement vers l'arrière par rapport à l'ensemble de support (20), à l'encontre de la force d'un organe de rappel (39).

4. Dispositif selon l'une quelconque des revendications 1 à 3, caractérisé en ce que le poussoir (45) est ajustable par rapport à l'ensemble de fixation (25), suivant une direction transversale perpendiculaire à la tige (5) servant de piston.

5. Dispositif selon l'une quelconque des revendications 1 à 4, caractérisé en ce que le poussoir (45) est monté mobile suivant une direction transversale à la tige (5) servant de piston.

6. Dispositif selon l'une quelconque des revendications 1 à 5, caractérisé en ce que la tige (5) servant de piston est disposée au-dessus de l'axe de coulissement (Y-Y).

7. Dispositif selon la revendication 6, caractérisé en ce que l'ensemble de support (20) comprend une partie (23-24) orientable autour d'un axe horizontal (Z-Z) perpendiculaire à la tige (5) servant de piston et à l'axe de coulissement (Y-Y).

8. Dispositif selon l'une quelconque des revendications 1 à 7, caractérisé en ce que la liaison de l'ensemble de fixation (25) avec le poussoir (49) comprend une tige (26) disposée suivant l'axe de coulissement (Y-Y) montée, à une extrémité, coulissante dans un tube (21) qui fait partie de l'ensemble de support (20), et solidaire à l'autre extrémité du poussoir (45).

9. Dispositif selon la revendication 8, caractérisé en ce que l'ensemble de fixation (25) comprend un bloc (31) de fixation du corps (3) du dispositif, solidaire de la tige coulissante (26), mais disposé à l'extérieur du tube de support (21).

10. Dispositif selon la revendication 8, caractérisé en ce que le poussoir (45) est solidaire d'un bloc (40a) monté coulissant et rotatif sur l'extrémité de la tige coulissante (26) et fixé sur celle-ci par une vis d'immobilisation (43).

## Claims

1. An artificial insemination device for small animals, of the type comprising, on the one hand, a body (3) having a front part and a rear part in which there is mounted so as to slide along an ejection axis (X-X) a rod (5) which acts as a plunger and cooperates with step-by- step advancing means (9, 10, 11) which are provided with an element (11) for the return to the rest position and are actuated by a means (12, 14, 18) which operates periodically in steps (d) and is arranged so as to contact an end-of- travel stop (13) which can be adjusted on the body (3), and, on the other hand, comprising a semen reservoir and ejector tube (6) which is fixed at the front of the body (3) and along the ejection axis (X-X) by retention means (7) in such a way that the front of the said rod (5) can penetrate the interior of this semen reservoir and ejector tube (6), characterized in that there is associated therewith a support unit (20) which is mounted rigidly on a frame facing in a direction (Y-Y) parallel to the ejection axis (X-X) and on which there is mounted so as to slide, in this direction (Y-Y) called the sliding axis, a unit (25) for fixing the body (3) on the support unit (20), the fixing unit (25) itself being rigid, via a connection (26) directed towards the front, with a thrust member (45) disposed at a level which is more advanced than that of the outlet opening (8) of the semen reservoir and ejector tube (6) whilst the means (12, 14, 18) operating periodically in steps (d) has an operating end (12a) which projects at the rear part of the body (3) of the device and is situated, in its rest position, such that it bears on a fixed stop (47a) rigid with the support unit (20).

2. A device as claimed in the present claim 1, characterized in that the thrust member (45) is mounted so as to be movable in translation relative to the fixing unit (25) along the said sliding axis (Y-Y), removable securing means (43) being provided between this thrust member (45) and the connection (26) connecting the latter to this unit (25).

3. A device as claimed in any one of the preceding claims 1 and 2, characterized in that the fixing unit (25) is mounted so as to slide freely towards the rear with respect to the support unit (20), against the force of a return means (39).

4. A device as claimed in any one of claims 1 to 3, characterized in that the thrust member (45) is adjustable with respect to the fixing unit , (25), in a transverse direction perpendicular to the rod (5) acting as a plunger.

5. A device as claimed in any one of claims 1 to 4, characterized in that the thrust member (45) is mounted so as to be mobile in a direction transverse to the rod (5) acting as a plunger.

6. A device as claimed in any one of claims 1 to 5, characterized in that the rod (5) acting as a plunger is arranged above the sliding axis (Y-Y).

7. A device as claimed in claim 6, characterized in that the support unit (20) comprises a section (23-24) which is orientable about a horizontal axis (Z-Z) perpendicular to the rod (5) acting as a plunger and to the sliding axis (Y-Y).

8. A device as claimed in any one of claims 1 to 7, characterized in that the connection of the fixing unit (25) to the thrust member (45) comprises a rod (26) which is disposed along the sliding axis (Y-Y), is slidably mounted at one end in a tube (21), forming part of the support unit (20), and is rigid with the thrust member (45) at the other end.

9. A device as claimed in claim 8, characterized in that the fixing unit (25) comprises a block (31) for fixing the body (3) of the device, the block being rigid with the sliding rod (26), but disposed externally of the support tube (21).

10. A device as claimed in claim 8, characterized in that the thrust member (45) is rigid with a block (40a) mounted slidably and rotatably on the end of the sliding rod (26) and fixed on the latter by a securing screw (43).

## Patentansprüche

1. Vorrichtung zur künstlichen Besamung kleiner Tiere, bestehend einerseits aus einem Körper (3) mit einem vorder- und einem rückwärtigen Teil, in dem entsprechend einer Ausstoß-Achse (X-X) eine als Kolben dienende Stange (5) gleitbar geführt ist, welche Stange mit Mitteln (9, 10, 11) zum Schritt für Schritt Vorschieben zusammenwirkt sowie mit einem in die Ruhestellung zurückführenden RückstellOrgan (11) versehen ist und von einem Organ (12, 14, 18) zur periodischen Steuerung um je einen Schritt (d) betätigt wird, welcher Schritt durch Berührung mit einem am Körper (3) befindlichen einstellbaren Anschlag (13) zur Begrenzung des Hubes bestimmt ist, und andererseits aus einem Rohr-Behälter (6), der durch Befestigungs-Mittel (7) entsprechend der Ausstoß-Achse (X-X) an der Vorderseite des Körpers (3) derart befestigt ist, daß des Vorderteil der Stange (5) in das Innere des els Behälter und Ausstoßorgan für den Samen dienenden rohres (6) eindringen kenn, dadurch gekennzeichnet, daß eine zugehörige Tragkonstruktion (20) vorgesehen ist, die gemäß einer zur Ausstroß-Achse (X-X) parallelen Richtung (Y-Y) fest suf einem Rahmen befestigt ist und auf der entsprechend dieser als Gleitachse bezeichneten Richtung (Y-Y) eine Befestigungseinrichtung (25) des Körpers (3) auf der Tragkonstruktion (20) gleitbar angebracht ist, daß die Befestigungseinrichtung (25) ihrerseits formschlüssig ist durch eine nach vorne gerichtete Verbindung (26), daß ein Druck-Teil (45) in einer gegenüber der Auslaß-Öffnung (8) des Rohr-Behälters (6) und der Ausstoßvorrichtung des Semens mehr vorne liegenden Ebene angeordnet ist, daß aber des Organ zur periodischen Steuerung (12, 14, 18) um je einen Schritt (d) ein steuerndes Ende (1 2a) aufweist, das an der Rückseite des Körpers (3) herausragt und in seiner Ruhestellung an einem festen, mit der Tragkonstruktion (20) formschlüssigen Anschlag (47a) anliegt.

2. Vorrichtung nach Anspruch 1, dadurch gekennzeichnet, daß das DruckTeil (45) in Bezug auf die Befestigungseinrichtung (25) entsprechend der Gleitachse (Y-Y) translatorisch bewegbar angebracht ist und daß zwischen dem Druck-Teil (45) und der Verbindung (26), die es mit der Befestigungseinrichtung (25) verbindet, verstellbare Feststellmittel (43) vorgesehen sind.

3. Vorrichtung nach Anspruch 1 oder 2, dadurch gekennzeichnet, daß die Befestigungseinrichtung (25) in Bezug auf die Tragvorrichtung (20) frei, jedoch gegen die Kraft einer Rückstellvorrichtung (39) nach hinten gleitbar angebracht ist.

4. Vorrichtung nach einem der Ansprüche 1 bis 3, dadurch gekennzeichnet, daß das Druck- Teil (45) in Bezug auf die Befestigungseinrichtung (25) entsprechend einer gegenüber der als Kolben dienanden Stange (5) senkrechten Querrichtung einstellbar ist.

5. Vorrichtung nach einem der Ansprüche 1 bis 4, dadurch gekennzeichnet, daß das Druck- Teil (45) entsprechend einer zur als Kolben dienenden Stange (5) transversalen Richtung bewegbar angebracht ist.

6. Vorrichtung nach einem der Ansprüche 1 bis 5, dadurch gekennzeichnet, daß die als Kolben dienende Stange (5) über der Gleitachse (Y-Y) angeordnet ist.

7. Vorrichtung nach Anspruch 6, dadurch gekennzeichnet, daß die Tragkonstruktion (20) eine Einrichtung (23 bis 24) beinhaitet, die um eine horizontale Achse (Z-Z) senkrecht zur als Kolben dienanden Stange (5) und zur Gleitachse (Y-Y) einstellbar ist.

8. Vorrichtung nach einem der Ansprüche 1 bis 7, dadurch gekennzeichnet, daß die Verbindung der Befestigungseinrichtung (25) mit dem Stoß-Teil (45) eine Stange (26) aufweist, die an einem Ende entsprenchend der Gleitachse (Y-Y) gleitend in einem Rohr (21) angebracht ist, das einen Teil der Tragkonstruktion (20) bildet, und mit dem anderen Teil formschlüssig mit dem Stoßteil (45) ist.

9. Vorrichtung nach Anspruch 8, dadurch gekennzeichnet, daß die Befestigungseinrichtung (25) einem Befestigungsblock (31) zum Befestigen des Griffkörpers (3) beinhaltet, der außerhalb des Trag-Rohres (21) angeordnet aber mit Gleit-Stange (26) formachlüssig verbunden ist.

10. Vorrichtung nach Anspruch 8, dadurch gekennzeichnet, daß das Stoß-Teil (45) formschlüssig mit einem Block (40a) ist, der gleit-und drehbar auf dem Ende der Gleit-Stange (26) angebracht sowie auf dieser mittels einer Feststellschraube (43) befestigt ist.
